# EUROPÄISCHE PATENTSCHRIFT

(11) **EP 4 052 609 B1**
(45) Veröffentlichungstag und Bekanntmachung des Hinweises auf die Patenterteilung: **02.04.2025**
(21) Anmeldenummer: 21160788.2
(22) Anmeldetag: 04.03.2021
(51) Int. Cl.: A46D 3/06, A46D 3/08, A46D 3/04

(54) **BEARBEITUNGSVORRICHTUNG**
PROCESSING DEVICE
DISPOSITIF DE TRAITEMENT

(43) Veröffentlichungstag der Anmeldung: 07.09.2022
(73) Patentinhaber: Roth Composite Machinery GmbH, 35099 Burgwald (DE)
(72) Erfinder:
(74) Vertreter: Andrejewski - Honke Patent- und Rechtsanwälte Partnerschaft mbB

(56) Entgegenhaltungen:
- EP-A1- 1 240 849
- EP-A1- 3 085 268
- DE-A1- 2 163 692

## Beschreibung

Die Erfindung betrifft eine Bearbeitungsvorrichtung mit zumindest zwei um eine Drehachse verschwenkbaren bzw. verdrehbaren Karussellträgern, wobei jeder Karussellträger zumindest eine Aufnahmeeinrichtung für die Aufnahme zumindest eines zu bearbeitenden Körpers aufweist. Die Erfindung betrifft insbesondere eine Bürstenherstellungsvorrichtung mit zumindest zwei um eine Drehachse verschwenkbaren bzw. verdrehbaren Karussellträgern, wobei jeder Karussellträger zumindest eine Aufnahmeeinrichtung für die Aufnahme zumindest eines zu bearbeitenden Bürstenkörpers aufweist.

Bearbeitungsvorrichtungen der eingangs genannten Art sind aus der Praxis grundsätzlich in unterschiedlichen Ausführungsformen bekannt. Die Karussellträger sind dabei Bestandteil einer Karussellträgereinrichtung, um deren Drehachse die Karussellträger verschwenkbar sind. Der in einer Aufnahmeeinrichtung eines Karussellträgers aufgenommene zu bearbeitende Körper wird dabei zu unterschiedlichen Bearbeitungsstationen hin verschwenkt, an denen verschiedene Bearbeitungsvorgänge an dem Körper vorgenommen werden können. Dabei sind Bearbeitungsvorgänge wie Bohren, Schleifen, Fräsen, Stanzen und dergleichen möglich. Es ist auch bereits bekannt mehrere Karussellträger an einer Karussellträgereinrichtung einzusetzen, wobei die von den Karussellträgern aufgenommenen zu bearbeitenden Körper durch Verschwenkung der Karussellträger nacheinander den Bearbeitungsstationen zugeführt werden können. Bei vielen dieser bekannten Vorrichtungen ist an jedem Karussellträger ein Motor zur Bewegung der Aufnahmeeinrichtung bzw. des aufgenommenen Körpers angeordnet. Dieser Motor muss mit elektrischem Strom versorgt werden. Dazu ist es gemäß einer ersten Ausführungsform bekannt, dass der Motor mit einem dezentral angeordneten Leistungsteil angetrieben wird. Hierbei wird die Stromversorgung des Motors über eine Drehdurchführung sichergestellt. Der Nachteil dieser Ausführungsform liegt darin, dass nur eine relativ geringe Leistung zur Verfügung steht. Bei einer zweiten bekannten Ausführungsform wird der Motor über eine Kabelführung von einem zentral platzierten Leistungsteil angesteuert. Diese Ausführungsform hat den Nachteil, dass für eine einwandfreie Kabelführung ein aufwendiges Vorwärtsdrehen und Rückwärtsdrehen der Karussellträger erforderlich ist. Insoweit besteht Verbesserungsbedarf.

Dokument EP 3 085 268 A1 offenbart eine gattungsgemäße Bürstenherstellungsvorrichtung.

Der Erfindung liegt das technische Problem zugrunde, eine Bearbeitungsvorrichtung der eingangs beschriebenen Art anzugeben, bei der die vorstehend beschriebenen Nachteile auf einfache, wenig aufwendige und effiziente Weise vermieden werden können.

Zur Lösung dieses technischen Problems lehrt die Erfindung eine Bearbeitungsvorrichtung mit zumindest zwei, insbesondere mit zumindest vier um eine Drehachse D verschwenkbaren bzw. verdrehbaren Karussellträgern, wobei jeder Karussellträger zumindest eine Aufnahmeeinrichtung für die Aufnahme zumindest eines zu bearbeitenden Körpers aufweist, wobei an jedem Karussellträger zumindest ein Motor, insbesondere zumindest ein Servomotor zur Bewegung der Aufnahmeeinrichtung bzw. des Körpers angeordnet ist, wobei ein Schaltaggregat mit Leistungsteilen für die Motoren bzw. Servomotoren vorhanden ist und wobei das Schaltaggregat zumindest abschnittsweise bzw. zumindest zum Teil zentral auf der Drehachse D angeordnet ist und wobei das Schaltaggregat bei einer Drehung der Karussellträger um die Drehachse D um eine Rotationsachse verschwenkbar ist bzw. verdrehbar ist. Gemäß sehr bevorzugter Ausführungsform der Erfindung entspricht die Rotationsachse der Drehachse D und dann ist das Schaltaggregat mit den Karussellträgern um die Drehachse D verschwenkbar bzw. verdrehbar.

Eine ganz besonders bevorzugte Ausführungsform der Erfindung zeichnet sich dadurch aus, dass die erfindungsgemäße Bearbeitungsvorrichtung als Bürstenherstellungsvorrichtung ausgebildet ist, wobei der zu bearbeitende Körper ein Bürstenkörper ist. Bei dem Bürstenkörper handelt es sich insbesondere um den Basiskörper einer Bürste, in den die Borsten der Bürste eingebracht werden. Es liegt dabei im Rahmen der Erfindung, dass an Bearbeitungsstationen der Vorrichtung Bearbeitungsvorgänge insbesondere in Form von Bohren und/oder Einbringen der Borsten bzw. Stanzen durchgeführt werden. Darauf wird weiter unten noch näher eingegangen.

Zweckmäßigerweise ist das erfindungsgemäße Schaltaggregat als Schaltschrank ausgebildet. Vorzugsweise sind in dem Schaltaggregat bzw. in dem Schaltschrank neben den Leistungsteilen für die Motoren bzw. Servomotoren auch Ein- und Ausgangsklemmen für die Kabelverbindungen mit den Motoren bzw. Servomotoren angeordnet.

Es liegt im Rahmen der Erfindung, dass das Schaltaggregat bzw. der Schaltschrank als gesamtes Aggregat um die Rotationsachse verschwenkbar bzw. verdrehbar ist. Zweckmäßigerweise rotieren dabei Schaltaggregat und Karussellträger in der gleichen Drehrichtung und zwar empfohlenermaßen taktweise oder kontinuierlich in der gleichen Drehrichtung. Es liegt im Rahmen der Erfindung, dass das Schaltaggregat der Drehbewegung der Karussellträger gleichsam folgt. Nach einer vorteilhaften Ausführungsvariante erfolgt die Drehbewegung des Schaltaggregates nicht synchron mit der Drehbewegung der Karussellträger, wenngleich Schaltaggregat und Karussellträger in der gleichen Drehrichtung rotieren. - Zweckmäßigerweise sind die Motoren bzw. Servomotoren der Karussellträger über Kabelverbindungen bzw. über vorteilhaft kurze Kabelverbindungen mit dem Schaltaggregat bzw. mit den Leistungsteilen des Schaltaggregates verbunden.

Empfohlenermaßen ist das Schaltaggregat von der die Karussellträger aufweisenden Karussellträgereinrichtung K entkoppelt bzw. mechanisch entkoppelt. Vorzugsweise ist das Schaltaggregat dazu an einem von der Karussellträgereinrichtung K separaten Rahmen angeschlossen bzw. aufgehängt. Es liegt im Rahmen der Erfindung, dass das Schaltaggregat einen separaten Drehantrieb aufweist und dass für die Karussellträgereinrichtung K bzw. für die Karussellträger zumindest ein von dem Drehantrieb des Schaltaggregates separater Drehantrieb vorgesehen ist. Bewährtermaßen ist das Schaltaggregat mit einem eigenen Drehantrieb über einen Getriebemotor inklusive Frequenzumrichter ausgestattet.

Gemäß einer Ausführungsform der Erfindung ist das Schaltaggregat als gesamtes Aggregat taktweise mit den Karussellträgern verschwenkbar bzw. verdrehbar. Dabei dreht das Schaltaggregat gleichsam im Start-/Stoppbetrieb mit den Karussellträgern mit. - Nach einer anderen Ausführungsform ist das Schaltaggregat als gesamtes Aggregat kontinuierlich mit den Karussellträgern verdrehbar bzw. verschwenkbar. - Es liegt im Rahmen der Erfindung, dass bei diesen Ausführungsformen das Schaltaggregat und die Karussellträger in der gleichen Drehrichtung rotieren und vorzugsweise während eines Betriebs der Vorrichtung stets in der gleichen Drehrichtung rotieren. - Zweckmäßigerweise erfolgt die Positionsabfrage bezüglich der Position der Karussellträger im taktweise Betrieb über Initiatoren oder im kontinuierlichen Betrieb über zumindest einen Leitwert.

Es wurde bereits darauf hingewiesen, dass nach bevorzugter Ausführungsform der Erfindung die Rotationsachse des Schaltaggregates der Drehachse D entspricht und dann ist das Schaltaggregat mit den Karussellträgern um die Drehachse D verschwenkbar bzw. verdrehbar. Empfohlenermaßen ist das Schaltaggregat zentral auf der Drehachse D angeordnet und vorzugsweise verläuft die Drehachse D mittig bzw. zentralmittig durch das Schaltaggregat bzw. durch den Schaltschrank. Eine besonders bevorzugte Ausführungsform der Erfindung ist dadurch gekennzeichnet, dass das Schaltaggregat bzw. der Schaltschrank im Betriebszustand der Vorrichtung oberhalb der Karussellträgereinrichtung bzw. oberhalb der Karussellträger angeordnet ist.

Es liegt im Rahmen der Erfindung, dass eine Drehdurchführungseinrichtung - vorzugsweise lediglich eine Drehdurchführungseinrichtung - vorgesehen ist, mit der dem Schaltaggregat elektrischer Strom und/oder Steuersignale bzw. Bussignale zuführbar sind. Zweckmäßigerweise erfolgt die Stromversorgung und/oder die Signalversorgung des Schaltaggregates über zumindest eine Drehdurchführung bzw. Drehdurchführungseinrichtung und die Leistungsteile des Schaltaggregates sind ihrerseits mit den Motoren bzw. jeweiligen Motoren der Karussellträger über Kabelverbindungen bzw. über vorteilhaft kurze Kabelverbindungen verbunden. Empfohlenermaßen weist das Schaltaggregat Leistungsteile in Form zumindest eines Leistungselementes aus der Gruppe "Energiewandler, Leistungshalbleiter, Leistungsschalter, Steuerungs- und/oder Regelungselement" auf. Die Drehdurchführung bzw. Drehdurchführungseinrichtung ist vorzugsweise in Form einer Schleifringanordnung ausgebildet.

Nach einer empfohlenen Ausführungsform der Erfindung sind zumindest zwei bzw. zwei Karussellträger zu einem Trägeraggregat miteinander gekoppelt und sind als Trägeraggregat gemeinsam um die Drehachse D verschwenkbar bzw. verdrehbar. Eine sehr bevorzugte Ausführungsform der Erfindung ist dadurch gekennzeichnet, dass zumindest zwei Paare, insbesondere zwei Paare von Karussellträgern vorhanden sind und dass die beiden Karussellträger jedes Paares von Karussellträgern miteinander gekoppelt sind, insbesondere starr aneinander angeschlossen sind, so dass jedes Paar von Karussellträgern als Trägeraggregat um die Drehachse D verschwenkbar bzw. verdrehbar ist. Zweckmäßigerweise sind die Karussellträger eines Paares von Karussellträgern bezüglich der Drehachse D gegenüberliegend angeordnet und besonders bevorzugt sind diese beiden Karussellträger auf einer durch die Drehachse verlaufenden Geraden angeordnet. Gemäß einer empfohlenen Ausführungsform sind die beiden Karussellträger eines Trägeraggregates bzw. die an den Karussellträgern angeordneten Aufnahmeeinrichtungen bezüglich der Drehachse D diametral gegenüberliegend positioniert.

Es liegt im Rahmen der Erfindung, dass die erfindungsgemäße Vorrichtung zumindest eine Bearbeitungsstation zur Bearbeitung zumindest eines in einer Aufnahmeeinrichtung aufgenommenen Körpers aufweist und dass ein Karussellträger bzw. ein Trägeraggregat zu der Bearbeitungsstation hin verdrehbar bzw. verschwenkbar ist. Vorzugsweise sind zumindest zwei - insbesondere bezüglich der Drehachse D gegenüberliegende, vorzugsweise diametral gegenüberliegende - Bearbeitungsstationen zur Bearbeitung jeweils zumindest eines in einer Aufnahmeeinrichtung aufgenommenen Körpers vorhanden. Insbesondere wenn es sich bei der erfindungsgemäßen Vorrichtung um eine Bürstenherstellungsvorrichtung handelt, weist eine Bearbeitungsstation zumindest eine Bearbeitungsvorrichtung aus der Gruppe "Bohreinrichtung, Stanzeinrichtung, Borstenabschervorrichtung, Borstenzuführungseinrichtung" auf.

Eine besonders empfohlene Ausführungsform der Erfindung zeichnet sich dadurch aus, dass zwei Trägeraggregate aus jeweils zwei Karussellträgern vorgesehen sind und dass in einer Bearbeitungsposition des ersten Trägeraggregates eine Aufnahmeeinrichtung jedes der beiden Karussellträger dieses Trägeraggregates jeweils einer Bearbeitungsstation zur Bearbeitung eines Körpers zugeordnet bzw. zugewandt ist und dass vorzugsweise in der Bearbeitungsposition des ersten Trägeraggregates das zweite Trägeraggregat aus zwei Karussellträgern in einer Warteposition angeordnet ist. Empfohlenermaßen weisen beide Trägeraggregate dabei zwei bezüglich der Drehachse D gegenüberliegende Karussellträger auf bzw. bezüglich der Drehachse D gegenüberliegende Aufnahmeeinrichtungen auf.

Gemäß einer Ausführungsform der Erfindung ist die Rotationsachse des Schaltaggregates mit Abstand zu der Drehachse D positioniert. Vorzugsweise beträgt dabei der kleinste Abstand zwischen der Rotationsachse und der Drehachse D 100 bis 200 mm und bevorzugt 125 bis 175 mm und beispielsweise 150 mm. Es liegt im Rahmen der Erfindung, dass die Rotationsachse des Schaltaggregates in Bezug auf die Drehachse D geneigt angeordnet ist. Vorzugsweise beträgt dabei der Winkel zwischen der Rotationsachse und der Drehachse D 10 bis 20°, bevorzugt 12 bis 18° und beispielsweise 15°.

Der Erfindung liegt die Erkenntnis zugrunde, dass mit der erfindungsgemäßen Vorrichtung eine hohe Leistung der Motoren bzw. Servomotoren der Karussellträger erzielt werden kann und dass nichtsdestoweniger eine problemlose Rotation der Karussellträger in einer Drehrichtung ohne Zwänge oder Beeinträchtigungen - insbesondere von Kabelverbindungen - erzielt werden kann. Weiterhin liegt der Erfindung die Erkenntnis zugrunde, dass die Lösung des technischen Problems durch die zentrale Anordnung des Schaltaggregates und durch die Entkopplung des Schaltaggregates auf einfache, wenig aufwendige und nichtsdestoweniger effektive Weise erreicht werden kann. Mit der erfindungsgemäßen Vorrichtung ist ohne weiteres ein kontinuierlicher Betrieb oder ein taktweiser Betrieb möglich, ohne dass eine Gefahr von Kabelbrüchen zu befürchten ist. Gegenüber den aus der Praxis bekannten Vorrichtungen wird eine erhebliche Verringerung der Stillstandszeiten der Vorrichtung erzielt. Ein verringerter Aufwand ist vor allem auch aufgrund der kurzen Kabelwege zwischen dem zentralen Schaltaggregat und den Motoren möglich. Durch die erfindungsgemäße Ausgestaltung können die Antriebseinheiten auf den Karussellträgern im Vergleich zu aus der Praxis bekannten Vorrichtungen wesentlich weniger aufwendig ausgebildet werden, so dass auch eine vorteilhaft geringere Massenträgheit der Karussellträgereinrichtung resultiert. Aufgrund der zentralen Anordnung des Schaltaggregates mit den aufgenommenen Leistungsteilen können auch die Größen der Motoren bzw. Servomotoren im Vergleich zu bekannten Vorrichtungen flexibler ausgewählt werden. Die zentrale Anordnung des Schaltaggregates und die stetige und langsame Drehbewegung bedingt auch, dass keine nachteilhaften Fliehkräfte die elektronischen Bauteile beeinträchtigen. Auch Vibrationen an den elektronischen Bauteilen können im Vergleich zu bekannten Vorrichtungen beachtlich reduziert werden. Durch die Signalversorgung des Schaltaggregates über bevorzugt eine Drehdurchführung bzw. einen Schleifring kann die Prozesssicherheit erheblich erhöht werden. Die erfindungsgemäßen Maßnahmen können insgesamt mit geringem Aufwand und geringen Kosten realisiert werden.

Nachfolgend wird die Erfindung anhand einer lediglich ein Ausführungsbeispiel darstellenden schematischen Zeichnung näher erläutert. Es zeigen in schematischer Darstellung:
- Fig. 1: eine perspektivische Darstellung einer erfindungsgemäßen Bearbeitungsvorrichtung in Form einer Bürstenherstellungsvorrichtung und
- Fig. 2: eine Draufsicht auf die Vorrichtung gemäß Figur 1.

Die Figuren zeigen eine erfindungsgemäße Bearbeitungsvorrichtung in Form einer Bürstenherstellungsvorrichtung zur Herstellung von Bürsten aus zu bearbeitenden Bürstenkörpern 6. Die erfindungsgemäße Vorrichtung weist vorzugsweise und im Ausführungsbeispiel vier um eine Drehachse D verschwenkbare bzw. verdrehbare Karussellträger 1, 2, 3, 4 auf. Jeder dieser Karussellträger 1, 2, 3, 4 ist mit einer Aufnahmeeinrichtung 5 für die Aufnahme eines zu bearbeitenden Bürstenkörpers 6 ausgestattet. Fernerhin ist an jedem Karussellträger 1, 2, 3, 4 ein nicht näher dargestellter Servomotor zur Bewegung der Aufnahmeeinrichtung 5 bzw. des Bürstenkörpers 6 angeordnet. Im Ausführungsbeispiel ist jede Aufnahmeeinrichtung 5 mittels des Servomotors insbesondere vertikal verschiebbar.

Erfindungsgemäß ist ein Schaltaggregat 7 mit nicht näher dargestellten Leistungsteilen für die Servomotoren vorhanden und dieses Schaltaggregat 7 ist im Ausführungsbeispiel zentral auf der Drehachse D angeordnet. Bevorzugt und im Ausführungsbeispiel ist das Schaltaggregat 7 als Schaltschrank ausgebildet. Im Ausführungsbeispiel verläuft die Drehachse D der Vorrichtung mittig bzw. zentralmittig durch das Schaltaggregat 7. Bevorzugt und im Ausführungsbeispiel ist das Schaltaggregat 7 oberhalb der Karussellträger 1, 2, 3, 4 angeordnet.

Erfindungsgemäß ist das Schaltaggregat 7 mit den Karussellträgern 1, 2, 3, 4 um die Drehachse D verschwenkbar bzw. verdrehbar. Es liegt dabei im Rahmen der Erfindung, dass das Schaltaggregat 7 als gesamtes Aggregat mit den Karussellträgern 1, 2, 3, 4 um die Drehachse D verschwenkbar bzw. verdrehbar ist. Das Schaltaggregat 7 folgt gleichsam der Drehbewegung der Karussellträger 1, 2, 3, 4. Zweckmäßigerweise und im Ausführungsbeispiel ist das Schaltaggregat 7 von der Karussellträgereinrichtung K mit den Karussellträgern 1, 2, 3, 4 entkoppelt bzw. mechanisch entkoppelt und an einem von der Karussellträgereinrichtung K separaten Rahmen angeschlossen bzw. aufgehängt.

Nach bevorzugter Ausführungsformen und im Ausführungsbeispiel ist eine Drehdurchführungseinrichtung 8 vorgesehen, mit der dem Schaltaggregat 7 elektrischer Strom und/oder Steuersignale bzw. Bussignale zuführbar sind. Die Drehdurchführungseinrichtung 8 ist bevorzugt und im Ausführungsbeispiel als Schleifringanordnung ausgebildet.

Bevorzugt und im Ausführungsbeispiel sind zwei Paare von Karussellträgern 1, 2, 3, 4 vorhanden und die beiden Karussellträger 1, 2 und 3, 4 jedes Paares von Karussellträgern 1, 2 und 3, 4 sind zweckmäßigerweise und im Ausführungsbeispiel miteinander gekoppelt bzw. starr aneinander angeschlossen, so dass jedes Paar von Karussellträgern 1, 2 und 3, 4 als Trägeraggregat um die Drehachse D verschwenkbar bzw. verdrehbar ist. Vorzugsweise und im Ausführungsbeispiel sind die beiden Karussellträger 1, 2 und 3, 4 jedes Paares von Karussellträgern 1, 2 und 3, 4 bezüglich der Drehachse D gegenüberliegend angeordnet und sind empfohlenermaßen und im Ausführungsbeispiel jeweils auf einer durch die Drehachse D verlaufenden Geraden positioniert.

Es liegt im Rahmen der Erfindung, dass das Schaltaggregat 7 und die Karussellträger 1, 2, 3, 4 bzw. die Trägeraggregate der Karussellträgereinrichtung K gemeinsam in einer Drehrichtung um die Drehachse D rotieren. Das ist in den Figuren durch einen Pfeil veranschaulicht. Der Drehbetrieb ist dabei taktweise oder kontinuierlich möglich. Durch Drehung der Karussellträger 1, 2, 3, 4 bzw. der Trägeraggregate um die Drehachse D werden die in den Aufnahmeeinrichtungen 5 aufgenommenen Bürstenkörper 6 den Bearbeitungsstationen 9, 10 zur Bearbeitung zugeführt. Vorzugsweise und im Ausführungsbeispiel weist die Bearbeitungsstation 9 eine Bohreinrichtung 11 als Bearbeitungsvorrichtung auf und mit dieser Bohreinrichtung 11 werden die Bürstenkörper 6 jeweils mit Bohrungen versehen, in die die Borsten eingebracht werden. Zweckmäßigerweise und im Ausführungsbeispiel ist die zweite Bearbeitungsstation 10 mit einer Stanzeinrichtung 12 als Bearbeitungsvorrichtung ausgestattet. Hier werden die Borsten in die Bohrungen der Bürstenkörper 6 eingebracht.

Im Ausführungsbeispiel nach den Figuren befindet sich das erste Trägeraggregat aus den beiden miteinander gekoppelten Karussellträgern 1 und 2 in einer Bearbeitungsposition. Dabei ist die Aufnahmeeinrichtung 5 bzw. der darin aufgenommene Bürstenkörper 6 jedes der beiden Karussellträger 1, 2 jeweils einer der beiden Bearbeitungsstationen 9, 10 zur Bearbeitung der jeweiligen Bürstenkörper 6 zugewandt. In den von der Aufnahmeeinrichtung 5 des ersten Karussellträgers 1 aufgenommenen Bürstenkörper 6 werden mit der Bohreinrichtung 11 der Bearbeitungsstation 9 Bohrungen eingebracht. In den von der Aufnahmeeinrichtung 5 des zweiten Karussellträgers 2 aufgenommenen Bürstenkörper 6 werden in der Stanzeinrichtung 12 der Bearbeitungsstation 10 Borsten eingebracht. Während dieser Bearbeitungsvorgänge befindet sich das zweite Trägeraggregat aus den beiden Karussellträgern 3 und 4 in einer Warteposition. Dabei wird zweckmäßigerweise ein bereits fertig bearbeiteter Bürstenkörper 6 der Aufnahmeeinrichtung 5 des Karussellträgers 4 entnommen und in diese Aufnahmeeinrichtung 5 des Karussellträgers 4 wird anschließend ein noch zu bearbeitender Bürstenkörper 6 eingeführt.

Nach Beendigung der Bearbeitungsvorgänge an den Bürstenkörpern 6 der Karussellträger 1 und 2 des ersten Trägeraggregates dreht dieses erste Trägeraggregat dann in die Warteposition und das zweite Trägeraggregat aus den Karussellträgern 3 und 4 schwenkt in die Bearbeitungsposition, in der dann die Bearbeitungsvorgänge Bohren und Stanzen an den betreffenden Bürstenkörpern 6 durchgeführt werden. Es liegt im Rahmen der Erfindung, dass die Trägeraggregate aufgrund ihrer Drehung zwischen Bearbeitungsposition und Warteposition wechseln. Dabei dreht das erfindungsgemäße Schaltaggregat 7 stets in gleicher Drehrichtung mit.

## Patentansprüche

1. Bearbeitungsvorrichtung mit zumindest zwei, insbesondere mit zumindest vier um eine Drehachse D verschwenkbaren bzw. verdrehbaren Karussellträgern (1, 2, 3, 4), wobei jeder Karussellträger (1, 2, 3, 4) zumindest eine Aufnahmeeinrichtung (5) für die Aufnahme zumindest eines zu bearbeitenden Körpers aufweist, wobei an jedem Karussellträger (1, 2, 3, 4) zumindest ein Motor, insbesondere Servomotor zur Bewegung der Aufnahmeeinrichtung (5) bzw. des Körpers angeordnet ist, wobei ein Schaltaggregat (7) mit Leistungsteilen für die Motoren bzw. Servomotoren vorhanden ist und **dadurch gekennzeichnet, dass** das Schaltaggregat (7) zumindest abschnittsweise bzw. zumindest zum Teil zentral auf der Drehachse D angeordnet ist und wobei das Schaltaggregat (7) bei einer Drehung der Karussellträger (1, 2, 3, 4) um die Drehachse D um eine Rotationsachse verschwenkbar ist bzw. verdrehbar ist.

2. Vorrichtung nach Anspruch 1, wobei die Vorrichtung zur Herstellung von Bürsten eingerichtet ist und wobei ein zu bearbeitender Körper ein Bürstenkörper (6) ist.

3. Vorrichtung nach einem der Ansprüche 1 oder 2, wobei das Schaltaggregat (7) als gesamtes Aggregat um die Rotationsachse verschwenkbar bzw. verdrehbar ist.

4. Vorrichtung nach einem der Ansprüche 1 bis 3, wobei das Schaltaggregat (7) von der Karussellträgereinrichtung K mit den Karussellträgern (1, 2, 3, 4) entkoppelt bzw. mechanisch entkoppelt ist und vorzugsweise an einem von der Karussellträgereinrichtung K separaten Rahmen angeschlossen bzw. aufgehängt ist.

5. Vorrichtung nach einem der Ansprüche 1 bis 4, wobei das Schaltaggregat (7) einen separaten Drehantrieb aufweist und wobei für die Karussellträgereinrichtung K ein von dem Drehantrieb des Schaltaggregates (7) separater Drehantrieb vorgesehen ist.

6. Vorrichtung nach einem der Ansprüche 1 bis 5, wobei das Schaltaggregat (7) als gesamtes Aggregat taktweise mit den Karussellträgern (1, 2, 3, 4) verschwenkbar bzw. verdrehbar ist.

7. Vorrichtung nach einem der Ansprüche 1 bis 5, wobei das Schaltaggregat (7) als gesamtes Aggregat kontinuierlich mit den Karussellträgern (1, 2, 3, 4) verschwenkbar bzw. verdrehbar ist.

8. Vorrichtung nach einem der Ansprüche 1 bis 7, wobei die Rotationsachse der Drehachse D entspricht.

9. Vorrichtung nach einem der Ansprüche 1 bis 8, wobei das Schaltaggregat (7) zentral auf der Drehachse D angeordnet ist und wobei vorzugsweise die Drehachse D mittig bzw. zentralmittig oder im Wesentlichen mittig bzw. zentralmittig durch das Schaltaggregat (7) verläuft.

10. Vorrichtung nach einem der Ansprüche 1 bis 9, wobei das Schaltaggregat (7) im Betriebszustand der Vorrichtung oberhalb der Karussellträger (1, 2, 3, 4) bzw. oberhalb der Karussellträgereinrichtung K angeordnet ist.

11. Vorrichtung nach einem der Ansprüche 1 bis 10, wobei eine Drehdurchführungseinrichtung (8) - vorzugsweise lediglich eine Drehdurchführungseinrichtung (8) - vorgesehen ist, mit der dem Schaltaggregat (7) elektrischer Strom und/oder Steuersignale zuführbar sind.

12. Vorrichtung nach einem der Ansprüche 1 bis 11, wobei das Schaltaggregat Leistungsteile in Form zumindest eines Leistungselementes aus der Gruppe "Energiewandler, Leistungshalbleiter, Leistungsschalter, Steuerungs- und/oder Regelungselement" aufweist.

13. Vorrichtung nach einem der Ansprüche 1 bis 12, wobei zumindest zwei Paare - insbesondere zwei Paare - von Karussellträgern (1, 2, 3, 4) vorhanden sind und wobei die beiden Karussellträger (1, 2, 3, 4) jedes Paares von Karussellträgern (1, 2, 3, 4) miteinander gekoppelt sind, insbesondere starr aneinander angeschlossen sind, so dass jedes Paar von Karussellträgern (1, 2, 3, 4) als Trägeraggregat um die Drehachse D verschwenkbar bzw. verdrehbar ist.

14. Vorrichtung nach einem der Ansprüche 1 bis 13, wobei zumindest eine Bearbeitungsstation (9, 10) zur Bearbeitung zumindest eines in einer Aufnahmeeinrichtung (5) aufgenommenen Körpers bzw. Bürstenkörpers (6) vorgesehen ist und wobei ein Karussellträger (1, 2, 3, 4) bzw. ein Trägeraggregat zu der Bearbeitungsstation hin verdrehbar bzw. verschwenkbar ist.

15. Vorrichtung nach Anspruch 14, wobei in einer Bearbeitungsposition eines ersten Trägeraggregates aus zwei Karussellträgern (1, 2) zumindest eine Aufnahmeeinrichtung (5) jedes der beiden Karussellträger (1, 2) jeweils einer Bearbeitungsstation zur Bearbeitung eines Körpers bzw. Bürstenkörpers (6) zugeordnet bzw. zugewandt ist und wobei vorzugsweise in der Bearbeitungsposition des ersten Trägeraggregates das zweite Trägeraggregat aus zwei Karussellträgern (3, 4) in einer Warteposition angeordnet ist.

16. Vorrichtung nach einem der Ansprüche 14 oder 15, wobei eine Bearbeitungsstation (9, 10) zumindest eine Bearbeitungsvorrichtung aus der Gruppe "Bohreinrichtung (11), Stanzeinrichtung (12), Borstenzuführungseinrichtung" aufweist.

17. Vorrichtung nach einem der Ansprüche 1 bis 7 oder 11 bis 16, wobei die Rotationsachse mit Abstand zu der Drehachse D positioniert ist und wobei vorzugsweise der kleinste Abstand zwischen der Rotationsachse und der Drehachse D 100 bis 200 mm und bevorzugt 125 bis 175 mm beträgt.

18. Vorrichtung nach einem der Ansprüche 1 bis 7 oder 10 bis 16, wobei die Rotationsachse in Bezug auf die Drehachse D geneigt angeordnet ist und wobei vorzugsweise der Winkel zwischen der Rotationsachse und der Drehachse D 10 bis 20°, bevorzugt 12 bis 18° beträgt.

## Claims

1. A machining device with at least two, in particular with at least four carousel carriers (1, 2, 3, 4) that can be pivoted or turned around an axis of rotation D, wherein each carousel carrier (1, 2, 3, 4) has at least one receiving device (5) for receiving at least one body to be machined, wherein at least one motor, in particular a servomotor for moving the receiving device (5) or the body, is arranged on each carousel carrier (1, 2, 3, 4), wherein a switching aggregate (7) with power units for the motors or servomotors is present, and **characterized in that** the switching aggregate (7) is at least sectionally or at least partially arranged centrally on the axis of rotation D, and wherein the switching aggregate (7) can be pivoted or turned around an axis of rotation while turning the carousel carrier (1, 2, 3, 4) around the axis of rotation D.

2. The device according to claim 1, wherein the device is set up to manufacture brushes, and wherein a body to be machined is a brush body (6).

3. The device according to one of claims 1 or 2, wherein the switching aggregate (7) can be pivoted or turned around the axis of rotation as an entire aggregate.

4. The device according to one of claims 1 to 3, wherein the switching aggregate (7) is decoupled or mechanically decoupled from the carousel carrier device K with the carousel carriers (1, 2, 3, 4), and preferably connected to or suspended from a frame separate from the carousel carrier device K.

5. The device according to one of claims 1 to 4, wherein the switching aggregate (7) has a separate rotary drive, and wherein a rotary drive separate from the rotary drive of the switching aggregate (7) is provided for the carousel carrier device K.

6. The device according to one of claims 1 to 5, wherein the switching aggregate (7) can be pivoted or turned in cycles as an entire aggregate with the carousel carriers (1, 2, 3, 4).

7. The device according to one of claims 1 to 5, wherein the switching aggregate (7) can be pivoted or turned continuously as an entire aggregate with the carousel carriers (1, 2, 3, 4).

8. The device according to one of claims 1 to 7, wherein the axis of rotation corresponds to the axis of rotation D.

9. The device according to one of claims 1 to 8, wherein the switching aggregate (7) is centrally arranged on the axis of rotation D, and wherein the axis of rotation D preferably runs through the middle or center or essentially through the middle or center of the switching aggregate (7).

10. The device according to one of claims 1 to 9, wherein the switching aggregate (7) is arranged above the carousel carrier (1, 2, 3, 4) or above the carousel carrier device K in the operating state of the device.

11. The device according to one of claims 1 to 10, wherein a rotary feedthrough device (8)-preferably just one rotary feedthrough device (8)-is provided, with which electrical current and/or control signals can be fed to the switching aggregate (7).

12. The device according to one of claims 1 to 11, wherein the switching aggregate has power units in the form of at least one power element from the group "energy converter, power semiconductor, power switch, control and/or regulating element".

13. The device according to one of claims 1 to 12, wherein at least two pairs-in particular two pairs-of carousel carriers (1, 2, 3, 4) are present, and wherein the two carousel carriers (1, 2, 3, 4) of each pair of carousel carriers (1, 2, 3, 4) are coupled with each other, in particular rigidly connected to each other, so that each pair of carousel carriers (1, 2, 3, 4) can be pivoted or turned around the axis of rotation D as a carrier aggregate.

14. The device according to one of claims 1 to 13, wherein at least one machining station (9, 10) is provided for machining at least one body or brush body (6) received in a receiving device (5), and wherein a carousel carrier (1, 2, 3, 4) or a carrier aggregate can be pivoted or turned toward the machining station.

15. The device according to claim 14, wherein, in a machining position of a first carrier aggregate comprised of two carousel carriers (1, 2), at least one receiving device (5) of each of the two carousel carriers (1, 2) is allocated to or faces a respective machining station for machining a body or brush body (6), and wherein the second carrier aggregate comprised of two carousel carriers (3, 4) is arranged in a standby position, preferably in the machining position of the first carrier aggregate.

16. The device according to one of claims 14 or 15, wherein a machining station (9, 10) has at least one machining device from the group "drilling device (11), stamping device (12), bristle feeding device".

17. The device according to one of claims 1 to 7 or 11 to 16, wherein the axis of rotation is positioned a distance from the axis of rotation D, and wherein the smallest distance between the axis of rotation and the axis rotation D mainly measures 100 to 200 mm, and preferably 125 to 175 mm.

18. The device according to one of claims 1 to 7 or 10 to 16, wherein the axis of rotation is inclined in relation to the axis of rotation D, and wherein the angle between the axis of rotation and the axis of rotation D mainly measures 10 to 20°, preferably 12 to 18°.

## Revendications

1. Dispositif d'usinage, doté d'au moins deux, notamment doté d'au moins quatre supports de format carrousel (1, 2, 3, 4) susceptibles de pivoter ou susceptibles de tourner autour d'un axe de rotation D, chaque support de format carrousel (1, 2, 3, 4) comportant au moins un système de réception (5), destiné à recevoir un corps qui doit être usiné, sur chaque support de format carrousel (1, 2, 3, 4) étant placé au moins un moteur, notamment un servomoteur, pour le déplacement du système de réception (5) ou du corps, un groupe de commutation (7) doté de pièces de puissance pour les moteurs ou les servomoteurs étant présent et **caractérisé en ce que** le groupe de commutation (7) est placé au moins par endroits ou au moins en partie de manière centrale sur l'axe de rotation D et lors d'une rotation du support de format carrousel (1, 2, 3, 4) autour de l'axe de rotation D, le groupe de commutation (7) étant susceptible de pivoter ou susceptible de tourner autour d'un axe rotatif.

2. Dispositif selon la revendication 1, le dispositif étant configuré pour la fabrication de brosses et un corps qui doit être usiné étant un corps de brosse (6).

3. Dispositif selon l'une quelconque des revendications 1 ou 2, le groupe de commutation (7) étant susceptible de pivoter ou susceptible de tourner en tant que groupe complet autour de l'axe rotatif.

4. Dispositif selon l'une quelconque des revendications 1 à 3, le groupe de commutation (7) étant désaccouplé ou mécaniquement désaccouplé du système K de supports de format carrousel doté des supports de format carrousel (1, 2, 3, 4) et étant raccordé ou accroché de préférence sur un cadre séparé du système K de supports de format carrousel.

5. Dispositif selon l'une quelconque des revendications 1 à 4, le groupe de commutation (7) comportant un entraînement en rotation séparé et pour le système K de supports de format carrousel étant prévu un entraînement en rotation séparé de l'entraînement en rotation du groupe de commutation (7).

6. Dispositif selon l'une quelconque des revendications 1 à 5, le groupe de commutation (7) étant susceptible de pivoter ou susceptible de tourner en cadence en tant que groupe complet avec les supports de format carrousel (1, 2, 3, 4) .

7. Dispositif selon l'une quelconque des revendications 1 à 5, le groupe de commutation (7) étant susceptible de pivoter ou susceptibles de tourner en continu en tant que groupe complet avec les supports de format carrousel (1, 2, 3, 4).

8. Dispositif selon l'une quelconque des revendications 1 à 7, l'axe rotatif correspondant à l'axe de rotation D.

9. Dispositif selon l'une quelconque des revendications 1 à 8, le groupe de commutation (7) étant placé de manière centrale sur l'axe de rotation D et de préférence, l'axe de rotation D s'écoulant de manière centrée ou centrale ou sensiblement centrée ou centrale à travers le groupe de commutation (7).

10. Dispositif selon l'une quelconque des revendications 1 à 9, lorsque le dispositif se trouve dans l'état opérationnel, le groupe de commutation (7) étant placé au-dessus des supports de format carrousel (1, 2, 3, 4) ou au-dessus du système K de supports de format carrousel.

11. Dispositif selon l'une quelconque des revendications 1 à 10, un système de raccords rotatifs (8) (de préférence un unique système de raccords rotatifs (8) étant prévu, à l'aide duquel du courant électrique et / ou des signaux de commande sont susceptibles d'être alimentés vers le groupe de commutation (7).

12. Dispositif selon l'une quelconque des revendications 1 à 11, le groupe de commutation comportant des pièces de puissance sous la forme d'au moins un élément de puissance du groupe « convertisseur d'énergie, semiconducteur de puissance, commutateur de puissance, élément de régulation ».

13. Dispositif selon l'une quelconque des revendications 1 à 12, au moins deux paires (notamment deux paires) de supports de format carrousel (1, 2, 3, 4) étant présents et les deux supports de format carrousel (1, 2, 3, 4) de chaque paire de supports de format carrousel (1, 2, 3, 4) étant accouplés l'un avec l'autre, notamment raccordés de manière rigide l'un sur l'autre, de telle sorte que chaque paire de supports de format carrousel (1, 2, 3, 4) soit susceptible de pivoter ou susceptible de tourner en tant que groupe de supports autour de l'axe de rotation D.

14. Dispositif selon l'une quelconque des revendications 1 à 13, au moins un poste d'usinage (9, 10) étant prévu pour usiner au moins un corps ou un corps de brosse (6) reçu dans un système de réception (5) et un support de format carrousel (1, 2, 3, 4) ou un groupe de supports étant susceptible de tourner ou étant susceptible de pivoter en direction du poste d'usinage.

15. Dispositif selon la revendication 14, dans une position d'usinage d'un premier groupe de supports composé de deux supports de format carrousel (1, 2), au moins un système de réception (5) de chacun des deux supports de format carrousel (1, 2) étant associé ou faisant face à chaque fois à un poste d'usinage destiné à usiner un corps ou un corps de brosse (6) et de préférence dans la position d'usinage du premier groupe de supports, le deuxième groupe de supports composé de deux supports de format carrousel (3, 4) étant placé dans une position d'attente.

16. Dispositif selon l'une quelconque des revendications 14 ou 15, un poste d'usinage (9, 10) comportant au moins un dispositif d'usinage du groupe « système de perçage (11), système d'estampage (12), système d'alimentation de poils ».

17. Dispositif selon l'une quelconque des revendications 1 à 7 ou 11 à 16, l'axe rotatif étant positionné avec un écart par rapport à l'axe de rotation D et de préférence, le plus petit écart entre l'axe rotatif et l'axe de rotation D étant de 100 à 200 mm et de manière préférentielle de 125 à 175 mm.

18. Dispositif selon l'une quelconque des revendications 1 à 7 ou 10 à 16, l'axe rotatif étant placé en inclinaison par rapport à l'axe de rotation D et de préférence l'angle entre l'axe rotatif et l'axe de rotation D étant de 10 à 20°, de manière préférentielle de 12 à 18°.
